# EUROPÄISCHE PATENTSCHRIFT

(11) **EP 1 329 908 B1**
(45) Veröffentlichungstag und Bekanntmachung des Hinweises auf die Patenterteilung: **11.03.2009**
(21) Anmeldenummer: 02015471.2
(22) Anmeldetag: 12.07.2002
(51) Int. Cl.: G21F 5/10

(54) **Einrichtung zum Lagern von Behältern, die wärmeentwickelndes Material enthalten**
Device for storing containers containing heat generating materials
Dispositif pour le stockage des conteneurs contenant un materiau dégageant de la chaleur

(30) Priorität: 21.07.2001 DE 10135650
(43) Veröffentlichungstag der Anmeldung: 23.07.2003
(73) Patentinhaber: Evonik Energy Services GmbH, 45128 Essen (DE)
(72) Erfinder: Wortmann, Birgit, 45257 Essen (DE); Stratmann, Werner, 44532 Lünen (DE); Hages, Peter, 41515 Grevenbroich (DE)
(74) Vertreter: Bongards, Jochen

(56) Entgegenhaltungen:
- DE-A- 3 033 083
- DE-A- 3 206 705
- GB-A- 2 130 520

## Beschreibung

Die Erfindung betrifft eine Einrichtung zum Lagern einer Mehrzahl von Behältern, mit Behältern die wärmeentwickelndes, insbesondere radioaktives Material enthalten, mit mindestens einer Wand aus wärmeabsorbierendem Material, entlang der von dem Behälter abgegebene Wärme durch Konvektionsströmung abführbar ist.

Eine solche Einrichtung ist aus der DE 32 06 705 A1 bekannt. Der in dieser Druckschrift beschriebene Behälter umfasst einen Innenraum, in dem radioaktives Material gelagert werden kann. Das zu lagernde Material wird vor der Lagerung in eine dem Innenraum angepasste geeignete Umhüllung verbracht, und anschließend wird der Behälter über die Umhüllung bewegt. Nachteilig ist bei dieser Art der Wärmeabfuhr, dass die Behälter aufwendig konstruiert und damit kostenintensiv sind.

Der Erfindung liegt daher die Aufgabe zugrunde, während der Lagerung eine optimierte Abführung der permanent erzeugten Wärme mit besonders einfachen Mitteln zu ermöglichen.

Zur Lösung der gestellten Aufgabe ist bei der eingangs genannten Einrichtung erfindungsgemäß die Wand aus wärmeabsorbierendem Material als Trennwand unmittelbar zwischen zwei benachbarten Behältern derart angeordnet, dass sich beidseitig der Trennwand eine Konvektionsströmung zur Wärmeabfuhr aufbaut.

Eine solche Trennwand aus wärmeabsorbierendem Material verhindert die gegenseitige Übertragung von Wärmestrahlung zwischen benachbarten Behältern. Statt auf einem benachbarten Behälter aufzutreffen, wird die Strahlung durch die Trennwand absorbiert, wobei letztere eine geringere Temperatur als die Behälterwandungen aufweist. Die so erwärmte Trennwand kann dann Wärme an die Umgebungsluft abgeben, wodurch sich konvektive Strömungen beidseitig der Trennwand einstellen.

Der untere Bereich der Trennwand weist genügend Freiräume auf, um eine möglichst ungestörte Anströmung der Luft zu gewährleisten.

Die Anordnung der Trennwand bzw. der Trennwände kann in vielfältiger Weise getroffen werden. Häufig kann es ausreichen, zwischen zwei benachbarten Reihen von Behältern eine einzige durchgehende Trennwand vorzusehen. Besser ist es vielfach, ein Raster von sich vorzugsweise rechtwinklig kreuzenden Trennwänden zu erstellen, in das die Behälter eingefügt werden. Jeder Behälter ist dann gegen sämtliche benachbarten Behälter bezüglich der Wärmestrahlung abgeschirmt. Sind also zwei benachbarte Behälter jeweils mit einer beabstandeten Trennwand versehen, so können diese Trennwände an insgesamt vier Wandseiten Wärme abgeben. Dies bedeutet, dass die Gesamtwärmeabgabe nochmals verbessert werden kann.

Vorteilhafterweise sind die Trennwände dabei am unteren Ende mit Luftdurchtrittsöffnungen versehen, die das Nachströmen von kühlerem Medium im unteren Trennwandbereich erleichtern.

Weiterhin vorteilhaft ist es, die Trennwand vorzugsweise beidseitig mit im wesentlichen vertikal verlaufenden Rippen zu versehen. Derart angeordnete Rippen führen zu einer Vergrößerung der thermisch wirksamen Oberfläche und verbessern den Wärmeübergang nochmals.

Bei einer anderen vorteilhaften Weiterbildung der Erfindung sind die Behälter mit im wesentlichen in Achsrichtung verlaufenden Axialrippen versehen. Dies ist ganz besonders bei langgestreckt ausgebildeten Behältern vorteilhaft. So ausgeformte Behälter werden in der Regel aus Platzgründen hochkant aufgestellt. Die Axialrippen laufen dann in vertikaler Richtung, d. h. parallel zur Strömungsrichtung der konvektiv umströmenden Luft.

Die Berippung der Behälter vermag also einen beträchtlichen Beitrag zur wirksamen Wärmeableitung während der Lagerung zu leisten. Weitere Vorteile ergeben sich bei einem Transport der Behälter, wenn diese direkt oder indirekt dem Fahrtwind ausgesetzt werden. Auch dabei vergrößern die Rippen die wärmeabgebende Fläche und verbessern die Strömungsführung der Umgebungsluft.

Je nach bevorzugter Lageorientierung der Behälter kann man diese mit Axialrippen oder Radialrippen versehen. Behälter mit Axialrippen eignen sich eher für eine stehende Lagerung.

In Weiterbildung der Erfindung wird vorgeschlagen, bei Behältern mit Radialrippen, die für eine stehende Lagerung vorgesehen sind, Axialrippen aus Rippenabschnitten zusammenzusetzen, welche kranzförmig in den Zwischenräumen der Radialrippen angeordnet werden. Es wird dadurch beispielsweise möglich mit Radialrippen versehene Behälter im ursprünglichen Zustand bei radialer Umströmung liegend zu lagern und bei geänderter stehender Aufstellungsrichtung dann die Rippenausrichtung an die neue Strömungsrichtung des umströmenden Mediums anzupassen.

Dabei ist eine bevorzugte Weiterbildung der Erfindung dadurch gekennzeichnet, dass mehrere der Rippenabschnitte zu Ringsegmenten miteinander verbunden sind. Dabei können mehrere Rippenabschnitte gleichzeitig gehandhabt werden, wodurch sich die Montage erleichtert.

Eine andere Weiterbildung der Erfindung ist dadurch gekennzeichnet, dass die Axialrippen als durchgehende Elemente auf die glatten Behälterwände aufgesetzt sind.

Dadurch entfällt die Notwendigkeit, in axialer Richtung mehrere aneinander anschließende axiale Rippenabschnitte handhaben zu müssen, und zudem können solche durchgehenden Elemente besonders einfach durch Zuschnitt von vorhandenen Profilhalbzeugen hergestellt werden.

In jedem Falle verbessert sich die Wärmeabfuhr von den Behältern durch die vorzugsweise lösbar aufgebrachten Rippen bzw. Rippensegmente.

Vorteilhafterweise können die durchgehenden Elemente der Axialrippen bzw. die kranzförmig in den Zwischenräumen der Radialrippen angeordneten Rippenabschnitte von in Umfangsrichtung verlaufenden Spannelementen gegen die Behälterwände verspannt sein. Spannelemente sind in zahlreichen Formen im Stand der Technik bekannt und erlauben es, die oben beschriebenen Rippenabschnitte bzw. Rippensegmente sowie die durchgehenden Rippenelemente besonders schnell, einfach und sicher gegen die Behälterwände zu verspannen und im Bedarfsfall wieder davon zu lösen. Eine derartige Verspannung kann beispielsweise mit Spannbändern, Gurten oder Spanndrähten arbeiten.

Als zusätzlich vorteilhaft erweist sich die Ausbildung der durchgehenden Elemente der Axialrippen bzw. der kranzförmigen in den Zwischenräumen der Radialrippen angeordneten Rippenabschnitte als an beiden Enden offene Hohlprofile. Als Hohlprofile ausgebildete Rippen weisen neben der an der Außenseite auftretenden konvektiven Überströmung noch eine interne Durchströmung mit zusätzlichem Wärmeübergang auf. Hierdurch wird die Wärmeübertragung gesteigert und im Gegensatz zu massiven Rippen verbessert. Zudem ist die Masse gegenüber massiv ausgeführten Rippen deutlich geringer, wodurch sich u. a. beim Transport Erleichterungen ergeben.

Im Folgenden wird die Erfindung anhand von in der Zeichnung schematisch dargestellten Ausführungsbeispielen näher erläutert. In der Zeichnung zeigen:
Figur 1 eine Draufsicht auf mehrere benachbart angeordnete Lagerbehälter mit erfindungsgemäßen Trennwänden;
Figur 2 eine Draufsicht auf mehrere benachbart angeordnete Lagerbehälter, die jeweils von einer beabstandeten Trennwand vollständig umschlossenen sind, wobei diese Art der Umschließung bereits aus dem Stand der Technik bekannt ist;
Figur 3 einen Lagerbehälter mit Trennwand nach Figur 2 in einer Seitenansicht;
Figur 4 einen radialen Teilschnitt durch einen glatten Lagerbehälter mit aufgesetzten Axialrippen;
Figur 5 einen radialen Teilschnitt durch einen Lagerbehälter mit Radialrippen und aufgesetzten axialen Rippenelementen;
Figur 6 einen axialen Teilschnitt durch die Ausführungsform nach Figur 5.

Figur 1 zeigt ein Lager mit mehreren benachbart zueinander angeordneten Behältern 1, die ein radioaktives, wärmeentwickelndes Material enthalten. Zwischen den Behältern 1 sind Trennwände 2 derart angeordnet, dass benachbarte Behälter 1 gegeneinander abgeschirmt sind. Jede der Trennwände 2 ist mit einer Mehrzahl von Rippen 3 versehen. Die Ausrichtung der Trennwände 2 und der Rippen 3 erfolgt normal zur horizontalen Ebene, so dass die umgebende erwärmte Luft an den Trennwänden 3 vertikal nach oben steigen kann.

Figur 2 zeigt mehrere benachbart zueinander angeordnete Lagerbehälter 1, die jeweils von einer der Trennwände 2 mit Rippen 3 umschlossen sind und durch diese gegeneinander abgeschirmt werden. Im Unterschied zu der in Figur 1 gezeigten erfindungsgemäßen Ausführungsform ist bei dieser, aus dem Stand der Technik bekannten Ausführung jeder Behälter 1 von einer eigenen Trennwand 2 vollständig umschlossen. Dies bedeutet, dass zwischen zwei nebeneinander angeordneten Behältern 1 dieser Ausführungsform jeweils zwei Trennwände 3 liegen. Auch hier sind die Trennwände 2 räumlich von den Behältern 1 beabstandet. Das heißt, dass eine vom Lagerbehälter 1 ausgehende Wärmestrahlung auf die Trennwand 2 trifft. Dabei wird die Wärmestrahlung von der Trennwand 2 absorbiert. Die Trennwand 2 erwärmt sich und gibt die Wärme an die umströmende Luft ab. Dadurch wird eine Energieübertragung durch Wärmestrahlung von einem Behälter zu einem anderen verhindert, und die Strahlungsenergie wird an die Trennwände und nicht an andere Behälter abgegeben. Der so unterbundene gegenseitige Wärmeaustausch zwischen den Behältern bewirkt eine Gesamtwärmeabfuhr selbst dann, wenn andere wärmestrahlende Behälter 1 in der nächsten Umgebung aufgestellt sind. Die Wärmeabfuhr ist dadurch weitestgehend unabhängig davon, wie viele solcher Behälter in der nächsten Umgebung aufgestellt sind.

Die Seitenansicht gemäß Figur 3 zeigt, dass die Trennwand 2 im unteren Bereich mit Luftdurchtrittsöffnungen 4 versehen ist. Außerdem wird die Strömung der Umgebungsluft im Ringraum zwischen den Behälter 1 und der Trennwand 2 durch entsprechende Pfeile angedeutet. Wie bereits erwähnt, baut sich auch auf der Außenseite der Trennwand eine Konvektionsströmung auf.

Figur 4 zeigt einen radialen Teilschnitt durch einen glatten Lagerbehälter 1 mit aufgesetzten Axialrippen 5, die als durchgehende Elemente ausgebildet sind. Dabei ist zu erkennen, dass die Axialrippen 5 auf der dem Behälter zugewandten Seite komplementär zu der Behälteroberfläche geformt sind. Die drei gezeigten Axialrippen 5 können mit weiteren Axialrippen beliebig kombiniert werden, so dass der gesamte Umfang des Behälters 1 oder ein Teilbereich davon bedeckt ist. Anstelle der vorher vorhandenen glatten Oberfläche wird durch die Verwendung von Axialrippen die thermisch wirksame Oberfläche um ein Vielfaches vergrößert. Insbesondere die in der Figur 4 gezeigte Ausführungsform der Axialrippen 5 als offene Hohlprofile mit einer wirksamen Außenfläche und einer wirksamen Innenfläche besitzt neben dem Vorteil der sehr geringen Masse noch den Vorteil der beidseitig wirksamen thermischen Oberflächen.

Figur 5 zeigt in einer Darstellung ähnlich der nach Figur 4 einen radialen Teilschnitt durch einen berippten Behälter 1 nach einer weiteren Ausführungsform, und Figur 6 zeigt einen korrespondierenden axialen Teilschnitt. Der Behälter 1 ist dabei mit Radialrippen 6 versehen. In die Zwischenräume der Radialrippen 6 eingesteckt sind zwei Rippenabschnitte 7, die sich zu Axialrippen zusammenfügen. Hierdurch wird eine Richtungsänderung der thermisch wirksamen Rippen um 90° bewirkt. Der so gestaltete Lagerbehälter 1 kann dann, anstatt horizontal, vertikal gelagert werden, ohne dass die Radialrippen die Wärmeabfuhr behindern. Des Weiteren sind Bohrungen 8 in den Rippenabschnitten 7 gezeigt. In diesen Bohrungen 8 können beispielsweise Drahtseile durch die Rippenabschnitte 7 hindurchgeführt werden, um diese in Umfangsrichtung um den Lagerbehälter 1 zu verspannen. Das Verspannen mit Drahtseilen oder Gurten stellt eine besonders einfache und sichere sowie zudem wieder lösbare Verbindungsmethode dar.

Im Rahmen der Erfindung sind zahlreiche Abwandlungen möglich. So können beispielsweise die Anzahl der Elemente der Axialrippen, der Rippenabschnitte und die Rippenform in weiten Bereichen variiert werden. Zur Befestigung der Rippenelemente an den Behältern können auch zahlreiche andere bekannte Befestigungsmittel ausgewählt werden. Beispielhaft seien hier genannt Verschraubungen, äußere Spannringe, etc. Die Erfindung ist anwendbar auf die Lagerung nicht nur von radioaktiven, sondern generell von wärmeentwickelnden Materialien.

## Patentansprüche

1. Einrichtung zum Lagern einer Mehrzahl von Behältern (1), mit Behältern die wärmeentwickelndes, insbesondere radioaktives Material enthalten, mit mindestens einer Wand aus wärmeabsorbierendem Material, entlang der von dem Behälter abgegebene Wärme durch Konvektionsströmung abführbar ist,
**dadurch gekennzeichnet,**
**daß** die Wand aus wärmeabsorbierendem Material als Trennwand (2) unmittelbar zwischen zwei benachbarten Behältern (1) derart angeordnet ist, daß sich beidseitig der Trennwand (2) eine Konvektionsströmung zur Wärmeabfuhr aufbaut.

2. Einrichtung nach Anspruch 1, **dadurch gekennzeichnet, daß** die Trennwand (2) am unteren Ende mit Luftdurchtrittsöffnungen (4) versehen ist.

3. Einrichtung nach Anspruch 1 oder 2, **dadurch gekennzeichnet, daß** die Trennwand (2) beidseitig mit im wesentlichen vertikal verlaufenden Rippen (3) versehen ist.

4. Einrichtung nach einem der Ansprüche 1 bis 3, **dadurch gekennzeichnet, daß** die Behälter (1) jeweils eine Behälterachse und achsparallele Umfangswände haben und mit im wesentlichen achsparallel verlaufenden Axialrippen (5) versehen sind.

5. Einrichtung nach Anspruch 4, **dadurch gekennzeichnet, daß** der Behälter (1) mit Radialrippen (6) versehen ist, die Zwischenräume begrenzen, und daß die Axialrippen (5) aus Rippenabschnitten (7) bestehen, die in die Zwischenräume der Radialrippen (6) eingreifen.

6. Einrichtung nach Anspruch 5, **dadurch gekennzeichnet, daß** mehrere der Rippenabschnitte (7) zu Ringsegmenten miteinander verbunden sind.

7. Einrichtung nach Anspruch 5 oder 6, **dadurch gekennzeichnet, daß** die in den Zwischenräumen der Radialrippen (6) angeordneten Rippenabschnitten (7) von in Umfangsrichtung des zugehörigen Behälters verlaufenden Spannelementen gegen die Behälterwände verspannt sind.

8. Einrichtung nach Anspruch 6, **dadurch gekennzeichnet, daß** die Axialrippen (5) als durchgehende Elemente auf Glattbehälterwände aufgesetzt sind.

9. Einrichtung nach Anspruch 8, **dadurch gekennzeichnet, daß** die durchgehenden Elemente der Axialrippen (5) von in Umfangsrichtung verlaufenden Spannelementen gegen die Behälterwände verspannt sind.

10. Einrichtung nach einem der Ansprüche 5 bis 9, **dadurch gekennzeichnet, daß** die durchgehenden Elemente der Axialrippen (5) bzw. die in den Zwischenräumen der Axialrippen (6) angeordneten Rippenabschnitte (7) als an beiden Enden offene Hohlprofile ausgebildet sind.

## Claims

1. Device for storing a plurality of containers (1), with containers which contain heat-developing, particularly radioactive, material, with at least one wall of heat-absorbing material along which heat delivered by the container can be dissipated by convection flow, **characterised in that** the wall of heat-absorbing material is arranged as a partition wall (2) directly between two adjacent containers (1) in such a manner that a convection flow for heat dissipation builds up on both sides of the partition wall.

2. Device according to claim 1, **characterised in that** the partition wall (2) is provided at the lower end with air passage openings (4).

3. Device according to claim 1 or 2, **characterised in that** the partition wall (2) is provided at both sides with substantially vertically extending ribs (3).

4. Device according to any one of claims 1 to 3, **characterised in that** the containers (1) each have a container axis and axially parallel circumferential walls and are provided with axial ribs (5) extending in substantially axially parallel manner.

5. Device according to claim 4, **characterised in that** the container (1) is provided with radial ribs (6) bounding intermediate spaces and that the axial ribs (5) consist of rib sections (7) engaging in the intermediate spaces of the radial ribs (6).

6. Device according to claim 5, **characterised in that** several of the rib sections (7) are connected together to form ring segments.

7. Device according to claim 5 or 6, **characterised in that** the rib sections (7) arranged in the intermediate spaces of the radial ribs (6) are clamped against the container walls by clamping elements extending in circumferential direction of the associated container.

8. Device according to claim 6, **characterised in that** the axial ribs (5) are placed as continuous elements on smooth container walls.

9. Device according to claim 8, **characterised in that** the continuous elements of the axial ribs (5) are clamped against the container walls by clamping elements extending in circumferential direction.

10. Device according to any one of claims 5 to 9, **characterised in that** the continuous elements of the axial ribs (5) or the rib sections (7) arranged in the intermediate spaces of the axial ribs (6) are constructed as hollow profiles open at both ends.

## Revendications

1. Installation pour le stockage d'une pluralité de conteneurs (1), avec des conteneurs qui contiennent un matériau dégageant de la chaleur, en particulier radioactif, avec au moins une paroi en matériau absorbant la chaleur, le long de laquelle la chaleur dégagée par le conteneur peut être évacuée par un flux de convection,
**caractérisée en ce que** la paroi en matériau absorbant la chaleur est disposée comme paroi de séparation (2) directement entre deux conteneurs avoisinants (1) de telle sorte qu'il se forme des deux côtés de la paroi de séparation (2) un flux de convection pour l'évacuation de la chaleur.

2. Installation selon la revendication 1, **caractérisée en ce que** la paroi de séparation (2) présente à l'extrémité inférieure des ouvertures de passage d'air (4).

3. Installation selon la revendication 1 ou 2, **caractérisée en ce que** la paroi de séparation (2) présente des deux côtés des nervures (3) s'étendant sensiblement verticalement.

4. Installation selon l'une des revendications 1 à 3, **caractérisée en ce que** les conteneurs (1) ont à chaque fois un axe de conteneur et des parois périphériques parallèles à l'axe et présentent des nervures axiales (5) s'étendant sensiblement en parallèle à l'axe.

5. Installation selon la revendication 4, **caractérisée en ce que** le conteneur (1) présente des nervures radiales (6), qui délimitent des espaces intermédiaires, et **en ce que** les nervures axiales (5) sont constituées de sections de nervure (7) qui s'engagent dans les espaces intermédiaires des nervures radiales (6).

6. Installation selon la revendication 5, **caractérisée en ce que** plusieurs des sections de nervure (7) sont reliées entre elles en segments annulaires.

7. Installation selon la revendication 5 ou 6, **caractérisée en ce que** les sections de nervure (7) disposées dans les espaces intermédiaires des nervures radiales (6) sont mises en tension par des éléments tendeurs s'étendant dans la direction périphérique du conteneur associé contre les parois de conteneur.

8. Installation selon la revendication 6, **caractérisée en ce que** les nervures axiales (5) sont placées, comme éléments continus, sur les parois lisses du conteneur.

9. Installation selon la revendication 8, **caractérisée en ce que** les éléments continus des nervures axiales (5) sont mises en tension par des éléments tendeurs s'étendant dans la direction périphérique contre les parois du conteneur.

10. Installation selon l'une des revendications 5 à 9, **caractérisée en ce que** les éléments continus des nervures axiales (5) respectivement les sections de nervure (7) disposées dans les espaces intermédiaires des nervures axiales (6) sont réalisées comme profilés creux ouverts aux deux extrémités.
